# FASCICULE DE BREVET EUROPEEN

(11) **EP 4 137 012 B1**
(45) Date de publication et mention de la délivrance du brevet: **08.04.2026**
(21) Numéro de dépôt: 22191126.6
(22) Date de dépôt: 19.08.2022
(51) Int. Cl.: A47C 27/14, A47C 27/15

(54) **MATELAS DE LIT ADAPTABLE A LA MORPHOLOGIE DE CHAQUE UTILISATEUR**
BETTMATRATZE, DIE AN DIE MORPHOLOGIE JEDEN BENUTZERS ANPASSBAR IST
BED MATTRESS ADAPTABLE TO THE MORPHOLOGY OF EACH USER

(30) Priorité: 19.08.2021 FR 2108772
(43) Date de publication de la demande: 22.02.2023
(73) Titulaire: I-SLEEP, 64000 Pau (FR)
(72) Inventeur: Noyer, Jean-François, 64000 PAU (FR)
(74) Mandataire: A.P.I. Conseil

(56) Documents cités:
- WO-A1-2019/092741
- US-A9- 2016 316 926
- US-B1- 6 653 363

## Description

### Domaine technique

L'invention concerne le domaine des matelas, notamment les matelas destinés à la literie. En particulier, elle concerne un matelas de lit capable de s'adapter à la morphologie de chaque utilisateur. De tels systèmes sont connus des documents WO201909274- A1 et US6653363B1.

### Technique antérieure

L'amélioration du confort dans le domaine du matelas a conduit les acteurs de ce domaine à développer sans cesse des innovations. Le confort est un enjeu encore plus important dans le domaine de la literie où l'utilisateur cherche un confort absolu afin de passer les nuits plus paisibles possibles.

Une des principales difficultés, pour un utilisateur, est de choisir le matelas qui sera le plus adapté à sa morphologie, tout en offrant un confort optimal lors de son utilisation. Cette difficulté est accentuée lorsque le choix du matelas implique plusieurs utilisateurs, notamment un couple, de morphologies différentes et qui présentent donc des besoins différents en matière de confort. Afin d'offrir un confort optimal, quelle que soit la morphologie des utilisateurs, les acteurs du domaine ont développé une multitude de matelas qui présentent des caractéristiques bien différentes.

Certains acteurs du domaine ont proposé de combiner deux matelas monoplaces qui présentent des caractéristiques différentes afin de former un unique matelas.

On peut alors utiliser de tels matelas monoplaces séparément, c'est-à-dire dans deux lits distincts. Or, en plus de gêner la vie intime des utilisateurs, un tel agencement multiplie les coûts pour l'utilisateur. En effet, en plus des deux matelas monoplaces, l'utilisateur doit acheter deux lits adaptés à chacun des matelas.

En outre, ces matelas monoplaces peuvent présenter des systèmes d'attache réversibles qui permettent la formation d'un matelas unique de plus grande taille qui est adapté aux deux utilisateurs, car chaque utilisateur dispose d'un matelas adapté à ses besoins. Toutefois, dans ce cas, l'interface entre les deux matelas monoplaces induit la formation d'un creux qui génère un inconfort pour les utilisateurs. Cette solution limite également l'espace du matelas que peut occuper chaque utilisateur à la partie du matelas monoplace adapté à ses besoins.

Un autre exemple de solution proposée consiste en un unique matelas qui comprend une première et une deuxième partie, avec chaque partie qui présente des caractéristiques différentes (p. ex. dureté, respirabilité et résilience), qui sont adaptées à la morphologie de chacun des utilisateurs du couple. Cependant, de tels matelas sont complexes à produire et peuvent nécessiter d'être remplacés à partir du moment où la morphologie de l'un des deux utilisateurs change. En effet, une simple prise de poids de l'un des utilisateurs peut nécessiter de modifier les caractéristiques du matelas. En outre, cette solution impose à chaque utilisateur d'occuper la partie du matelas adaptée à sa morphologie. En effet, généralement, ce type de matelas est divisé en deux parties égales, ce qui peut générer un inconfort si l'un des deux utilisateurs est plus corpulent que l'autre. En effet, ce dernier aura besoin de plus d'espace et sera donc susceptible d'être à l'étroit dans la partie qui lui est allouée.

Ainsi, il existe un besoin pour un matelas qui présente un confort optimal pour plusieurs utilisateurs, et ce, quelle que soit la morphologie des utilisateurs.

### Résumé de l'invention

L'invention vise à résoudre, au moins partiellement, ce besoin.

L'invention vise en particulier un matelas de lit qui comprend :
- une structure d'accueil qui est configurée pour épouser la forme d'au moins un corps d'un utilisateur du matelas, et
- une structure de soutien, disposée en dessous de la structure d'accueil, et qui est configurée pour assurer le soutien du corps de l'utilisateur.

Par ailleurs, la structure d'accueil consiste en :
- une première couche monocouche qui présente une surface du dessus et une surface du dessous, la première couche monocouche étant constituée d'un matériau qui présente une respirabilité telle que, lorsque l'utilisateur utilise le matelas, la première couche monocouche transporte tout ou partie de la chaleur corporelle produite par l'utilisateur depuis la surface du dessus jusqu'à la surface du dessous, dite chaleur corporelle transportée, et
- une deuxième couche qui est disposée de manière adjacente et en dessous de la première couche monocouche et qui est constituée d'une mousse viscoélastique du type thermoréactif et sans mémoire de forme, de sorte que, sous l'effet de la chaleur présente à la surface du dessous de la première couche monocouche, la deuxième couche est configurée pour induire un effet d'amortissement par déformation entre une configuration d'amortissement et une configuration de rebondissement.

Selon l'invention, la deuxième couche présente un taux de résilience de rebondissement compris entre 15 % et 60 %, dite plage de résilience, à une température comprise entre 18 °C et 37 °C, de sorte que, dans la configuration d'amortissement, à la température ambiante ou à une température proche de la température ambiante, la deuxième couche ne présente aucune résilience de rebondissement ou présente un faible taux de résilience de rebondissement dans la plage de résilience.

Selon l'invention, dans la configuration de rebondissement, à la température de la chaleur corporelle transportée ou à une température proche de la température de la chaleur corporelle transportée, la deuxième couche présente un haut taux de résilience de rebondissement dans la plage de résilience.

Dans un premier mode de réalisation, la première couche monocouche comprend une mousse viscoélastique qui est configurée pour induire un effet d'amortissement par déformation.

Dans un deuxième mode de réalisation, la première couche monocouche comprend une structure formée d'un non-tissé en fibres et d'au moins un liant à comportement viscoélastique, la structure étant configurée pour induire un effet d'amortissement par déformation de la première couche monocouche.

Dans un exemple, du deuxième mode de réalisation, le liant à comportement viscoélastique comprend au moins un polymère.

Dans un troisième mode de réalisation, la première couche monocouche présente une épaisseur comprise entre 2 cm et 4 cm.

Dans un quatrième mode de réalisation, la deuxième couche présente une dureté comprise entre 1,80 kPa et 2,60 kPa.

Dans un quatrième mode de réalisation, la deuxième couche présente une épaisseur comprise entre 4 cm et 6 cm.

### Brève description des dessins

D'autres caractéristiques et avantages de l'invention seront mieux compris à la lecture de la description qui va suivre et en référence aux dessins annexés, donnés à titre illustratif et nullement limitatif.

[Fig. 1] La figure 1 représente un matelas pour lit selon un mode de réalisation de l'invention.

La figure unique ne respecte pas nécessairement les échelles, notamment en épaisseur, et ce à des fins d'illustration.

### Description des modes de réalisation

L'un des objectifs de cette invention est de fournir un matelas qui s'adapte à la morphologie de chaque utilisateur.

Pour cela, l'inventeur propose un matelas dont la partie d'accueil réagit à la corpulence particulière de chaque utilisateur ainsi que la chaleur corporelle que l'utilisateur dégage, pour se déformer entre une configuration d'amortissement et une configuration de rebondissement. La configuration d'amortissement est plutôt adaptée pour les utilisateurs peu corpulents tandis que la configuration de rebondissement est plutôt adaptée pour les utilisateurs plus corpulents.

Avec un tel agencement, l'invention permet de proposer un matelas unique qui offre un confort adapté, selon la morphologie de chaque utilisateur.

Comme illustré sur la figure 1, l'invention concerne un matelas de lit 100 qui comprend une structure d'accueil 110 et une structure de soutien 120.

Dans l'invention, la structure d'accueil 110 est configurée pour épouser la forme d'au moins un corps d'un utilisateur du matelas.

En effet, de manière connue, l'accueil d'un matelas constitue le premier contact entre le corps d'un utilisateur et un matelas. En pratique, le garnissage du matelas détermine l'accueil. Plus le garnissage en surface est épais et de qualité, plus le confort est meilleur. On parle alors de confort d'accueil. Un bon accueil facilite la circulation du sang, limite les points de pression et, par conséquent, les mouvements fréquents.

Toujours dans l'invention, la structure de soutien 120 est disposée en dessous de la structure d'accueil 110 et est configurée pour assurer le soutien du corps de l'utilisateur.

En effet, de manière connue, le soutien d'un matelas correspond à sa capacité à garder droite la colonne vertébrale de l'utilisateur. En effet, lorsque l'utilisateur dort, il est primordial que les muscles qui soutiennent sa colonne puissent se reposer. Ainsi, en cas de soutien inadapté, les muscles de l'utilisateur fournissent des efforts au niveau des points de pression (épaules, bassin), ce qui crée une sensation de fatigue, voire des douleurs au lever.

Dans l'invention, la structure d'accueil 110 consiste en une première couche 111 monocouche et une deuxième couche 112.

En particulier, la première couche 111 monocouche présente une surface du dessus et une surface du dessous. La surface du dessus et la surface du dessous forment deux faces opposées de la première couche 111 monocouche. La surface du dessus correspond à la face de la première couche 111 monocouche destinée à entrer en contact avec l'utilisateur. Tandis que la surface du dessous correspond à la face de la première couche 111 monocouche destinée à entrer en contact avec la deuxième couche 112.

Par ailleurs, la première couche 111 monocouche comprend un matériau qui présente une respirabilité telle que, lorsque l'utilisateur utilise le matelas, la première couche 111 monocouche transporte tout ou partie de la chaleur corporelle produite par l'utilisateur depuis la surface du dessus jusqu'à la surface du dessous, dite chaleur corporelle transportée.

De manière connue, la respirabilité d'un matelas correspond à sa capacité d'évacuation de la vapeur d'eau, notamment la transpiration générée par la transpiration du corps de l'utilisateur pendant l'utilisation du matelas. Ainsi, un matelas qui possède une bonne respirabilité est configuré pour limiter considérablement le stockage de la condensation de la vapeur d'eau à l'intérieur du matelas.

Dans une première façon de réaliser la première couche 111 monocouche, celle-ci comprend une mousse viscoélastique qui est configurée pour induire un effet d'amortissement par déformation.

De manière connue, une mousse viscoélastique, aussi appelée mousse à mémoire de forme, est capable de s'adapter à toutes les morphologies. En particulier, cette mousse est du type thermoréactif et se déforme par l'action du poids et de la température du corps d'un utilisateur. Une telle mousse peut reprendre sa forme initiale au bout d'un temps de retour assez long.

Par exemple, la mousse viscoélastique est une mousse en polyéther, en particulier en polyuréthane.

Dans une deuxième façon de réaliser la première couche 111 monocouche, celle-ci comprend une structure formée d'un non-tissé en fibres et d'au moins un liant à comportement viscoélastique, de sorte que la structure est configurée pour induire un effet d'amortissement par déformation de la première couche 111 monocouche.

On entend par « non-tissé », des fibres réparties selon une direction prédéterminée ou aléatoirement, et dont la cohésion interne est assurée par des procédés mécaniques, physiques, chimiques du type connu et/ou par combinaison desdits procédés, à l'exclusion du tissage et du tricotage. Par exemple, les fibres peuvent être liées par friction, et/ou cohésion et/ou adhésion.

Dans un exemple, le liant à comportement viscoélastique comprend au moins un polymère.

Dans un mode de réalisation particulier de la première couche 111 monocouche, celle-ci présente une épaisseur comprise entre 2 cm et 4 cm. Ainsi, la première couche 111 monocouche peut assurer un amorti et un transfert de chaleur optimal.

De retour à la figure 1, la deuxième couche 112 de la structure d'accueil 110 est disposée de manière adjacente et en dessous de la première couche 111 monocouche.

De cette manière, la chaleur peut idéalement passer de la première couche 111 monocouche à la deuxième couche 112.

En outre, la deuxième couche 112 comprend une mousse viscoélastique du type thermoréactif. En outre, la mousse viscoélastique de la deuxième couche 112 est sans mémoire de forme, de sorte que, sous l'effet de la chaleur présente à la surface du dessous de la première couche 111 monocouche, la deuxième couche 112 est configurée pour induire un effet d'amortissement par déformation entre une configuration d'amortissement et une configuration de rebondissement.

Dans l'invention, la deuxième couche 112 présente un taux de résilience de rebondissement compris entre 15 % et 60 %, dite plage de résilience, à une température comprise entre 18 °C et 37 °C.

Dans la configuration d'amortissement, à la température ambiante ou à une température proche de la température ambiante, la deuxième couche 112 ne présente aucune résilience de rebondissement ou présente un faible taux de résilience de rebondissement dans la plage de résilience.

On entend par « température ambiante » ou « proche de la température ambiante », une température comprise entre 10 °C et 35 °C, en particulier entre 15 °C et 25 °C.

De manière connue, la résilience caractérise la perte d'énergie qui existe entre une pression exercée sur la deuxième couche 112 et la force exercée par la deuxième couche 112 pour revenir à sa forme initiale. En d'autres termes, la résilience correspond à la capacité de la deuxième couche 112 à renvoyer la pression du poids du corps de l'utilisateur pour reprendre sa forme initiale. Aussi, plus cette force est faible, plus la résilience est élevée.

De manière classique, on peut mesurer la résilience de la deuxième couche 112 grâce à une mesure d'élasticité. Pour cela, on projette une bille d'acier calibrée depuis une hauteur prédéterminée sur la deuxième couche 112. En réponse, la bille rebondit sur cette dernière. Ensuite, on mesure la hauteur du rebondissement. Enfin, on exprime cette hauteur de rebondissement en pourcentage de la hauteur de projection de la bille, appelé « taux de résilience de rebondissement ». En particulier, plus le taux de résilience de rebondissement est élevé, plus la mousse est dite à « haute résilience (HR) ». En outre, plus le taux de résilience de rebondissement est faible, plus la mousse est dite à « lente résilience (LR) ».

Dans un premier exemple de la deuxième couche 112, celle-ci présente une dureté comprise entre 1,80 kPa et 2,60 kPa.

Enfin, dans un deuxième exemple de la deuxième couche 112, celle-ci présente une épaisseur comprise entre 4 cm et 6 cm.

Dans la configuration de rebondissement, à la température de la chaleur corporelle transportée ou à une température proche de la température de la chaleur corporelle transportée, la deuxième couche 112 présente un haut taux de résilience de rebondissement dans la plage de résilience.

On entend par « température de la chaleur corporelle transportée » ou « température proche de la température de la chaleur corporelle transportée », une température présente à la surface de l'utilisateur. En pratique, cette température est typiquement comprise entre 32 °C et 45 °C, plus particulièrement entre 36 °C et 42 °C, et essentiellement proche de 37 °C à 38 °C.

En pratique, lorsque l'utilisateur utilise le matelas de lit 100, la première couche 111 monocouche épouse la forme de l'utilisateur. Puis, la première couche 111 monocouche transporte la chaleur corporelle de l'utilisateur depuis sa surface du dessus vers sa surface du dessous qui est adjacente à la deuxième couche 112. Ensuite, la deuxième couche 112 réagit à la chaleur corporelle transportée pour se déformer entre la configuration d'amortissement et la configuration de rebondissement.

En particulier, on notera que le gabarit de l'utilisateur, et notamment sa corpulence, aura pour effet de compresser plus ou moins la première couche 111 monocouche.

Aussi, lorsque la corpulence de l'utilisateur a pour effet de peu ou pas compresser la première couche 111 monocouche, alors la première couche 111 monocouche transfère peu ou pas de chaleur corporelle vers la deuxième couche 112, de sorte que la deuxième couche 112 passe dans la configuration d'amortissement.

Cependant, lorsque la corpulence de l'utilisateur a pour effet de compresser suffisamment la première couche 111 monocouche, alors la première couche 111 monocouche transfère suffisamment de chaleur corporelle vers la deuxième couche 112, de sorte que la deuxième couche 112 passe dans la configuration de rebondissement.

Ainsi, le matelas de lit 100 selon l'invention présente une résilience variable qui s'adapte à la morphologie de chaque utilisateur.

Nous avons décrit et illustré l'invention. Toutefois, l'invention ne se limite pas aux formes de réalisations que nous avons présentées. Ainsi, un expert du domaine peut déduire d'autres variantes et modes de réalisation, à la lecture de la description et des figures annexées, pour autant qu'ils restent compris dans le champ des revendications.

L'invention peut faire l'objet de nombreuses variantes et applications autres que celles décrites ci-dessus, dès lors qu'elles relèvent du champ des revendications. En particulier, sauf indication contraire, les différentes caractéristiques structurelles et fonctionnelles de chaque mise en oeuvre décrite ci-dessus ne doivent pas être considérées comme combinées et/ou étroitement et/ou inextricablement liées les unes aux autres, mais, au contraire, comme de simples juxtapositions. En outre, les caractéristiques structurelles et/ou fonctionnelles des différents modes de réalisation décrits ci-dessus peuvent faire l'objet en tout ou partie de toute juxtaposition différente ou de toute combinaison différente, dans la mesure où elles restent couvertes par les revendications.

## Revendications

1. Matelas de lit (100) comprenant :
- une structure d'accueil (110) qui est configurée pour épouser la forme d'au moins un corps d'un utilisateur du matelas, et
- une structure de soutien (120), disposée en dessous de la structure d'accueil (110), et qui est configurée pour assurer le soutien du corps de l'utilisateur,
dans lequel, la structure d'accueil (110) consiste en :
- une première couche (111) monocouche qui présente une surface du dessus et une surface du dessous, la première couche (111) monocouche étant constituée d'un matériau qui présente une respirabilité telle que, lorsque l'utilisateur utilise le matelas, la première couche (111) monocouche transporte tout ou partie de la chaleur corporelle produite par l'utilisateur depuis la surface du dessus jusqu'à la surface du dessous, dite chaleur corporelle transportée, et
- une deuxième couche (112) qui est disposée de manière adjacente et en dessous de la première couche (111) monocouche et qui est constituée d'une mousse viscoélastique du type thermoréactif et sans mémoire de forme, de sorte que, sous l'effet de la chaleur corporelle transportée présente à la surface du dessous de la première couche (111) monocouche, la deuxième couche (112) est configurée pour induire un effet d'amortissement par déformation entre une configuration d'amortissement et une configuration de rebondissement,
dans lequel,
la deuxième couche (112) présente un taux de résilience de rebondissement compris entre 15 % et 60 %, dite plage de résilience, à une température comprise entre 18 °C et 37 °C, de sorte que, dans la configuration d'amortissement, à la température ambiante ou à une température proche de la température ambiante, la deuxième couche (112) ne présente aucune résilience de rebondissement ou présente un faible taux de résilience de rebondissement dans la plage de résilience, et
dans la configuration de rebondissement, à la température de la chaleur corporelle transportée ou à une température proche de la température de la chaleur corporelle transportée, la deuxième couche (112) présente un haut taux de résilience de rebondissement dans la plage de résilience.

2. Matelas de lit (100) selon la revendication 1, dans lequel la première couche (111) monocouche comprend une mousse viscoélastique qui est configurée pour induire un effet d'amortissement par déformation.

3. Matelas de lit (100) selon la revendication 1, dans lequel la première couche (111) monocouche comprend une structure formée d'un non-tissé en fibres et d'au moins un liant à comportement viscoélastique, la structure étant configurée pour induire un effet d'amortissement par déformation de la première couche (111) monocouche.

4. Matelas de lit (100) selon la revendication 3, dans lequel le liant à comportement viscoélastique comprend au moins un polymère.

5. Matelas de lit (100) selon l'une quelconque des revendications 1 à 4, dans lequel la première couche (111) monocouche présente une épaisseur comprise entre 2 cm et 4 cm.

6. Matelas de lit (100) selon l'une quelconque des revendications 1 à 5, dans lequel, la deuxième couche (112) présente une dureté comprise entre 1,80 kPa et 2,60 kPa.

7. Matelas de lit (100) selon l'une quelconque des revendications 1 à 6, dans lequel la deuxième couche (112) présente une épaisseur comprise entre 4 cm et 6 cm.

## Patentansprüche

1. Bettmatratze (100), umfassend:
- eine Aufnahmestruktur (110), die zur Anpassung an die Form von mindestens einem Körper eines Benutzers der Matratze ausgelegt ist, und
- eine Stützstruktur (120), die unterhalb der Aufnahmestruktur (110) angeordnet und zur Gewährleistung der Abstützung des Körpers des Benutzers ausgelegt ist,
wobei die Aufnahmestruktur (110) besteht aus:
- einer ersten einlagigen Schicht (111), die eine Oberseite und eine Unterseite aufweist, wobei die erste einlagige Schicht (111) aus einem Material besteht, das eine Atmungsaktivität aufweist, die derart ist, dass, wenn der Benutzer die Matratze benutzt, die erste einlagige Schicht (111) die gesamte oder einen Teil der von dem Benutzer erzeugten Körperwärme von der Oberseite zur Unterseite transportiert, bezeichnet als transportierte Körperwärme, und
- einer zweiten Schicht (112), die benachbart und unterhalb der ersten einlagigen Schicht (111) angeordnet ist und die aus einem thermoreaktiven viskoelastischen Schaumstoff ohne Formgedächtnis besteht, so dass unter der Wirkung der transportierten Körperwärme, die an der Unterseite der ersten einlagigen Schicht (111) vorhanden ist, die zweite Schicht (112) ausgelegt ist, um einen Dämpfungseffekt durch Verformung zwischen einer Dämpfungskonfiguration und einer Rückstoßkonfiguration herbeizuführen,
wobei
die zweite Schicht (112) bei einer Temperatur zwischen 18°C und 37°C einen Rückstoßelastizitätgrad zwischen 15% und 60%, bezeichnet als Elastizitätbereich, aufweist, so dass die zweite Schicht (112) in der Dämpfungskonfiguration bei Raumtemperatur oder einer Temperatur nahe der Raumtemperatur keine Rückstoßelastizität oder einen im Elastizitätbereich niedrigen Rückstoßelastizitätgrad aufweist, und
die zweite Schicht (112) in der Rückstoßkonfiguration bei der Temperatur der transportierten Körperwärme oder einer Temperatur nahe der Temperatur der transportierten Körperwärme einen im Elastizitätsbereich hohen Rückstoßelastizitätsgrad aufweist.

2. Bettmatratze (100) nach Anspruch 1, wobei die erste einlagige Schicht (111) einen viskoelastischen Schaumstoff umfasst, der ausgelegt ist, um einen Dämpfungseffekt durch Verformung hervorzurufen.

3. Bettmatratze (100) nach Anspruch 1, wobei die erste einlagige Schicht (111) eine Struktur umfasst, die aus einem Faservlies und mindestens einem sich viskoelastisch verhaltenden Bindemittel gebildet ist, wobei die Struktur ausgelegt ist, um einen Dämpfungseffekt durch Verformung der ersten einlagigen Schicht (111) hervorzurufen.

4. Bettmatratze (100) nach Anspruch 3, wobei das sich viskoelastisch verhaltende Bindemittel mindestens ein Polymer umfasst.

5. Bettmatratze (100) nach einem der Ansprüche 1 bis 4, wobei die erste einlagige Schicht (111) eine Dicke zwischen 2 cm und 4 cm aufweist.

6. Bettmatratze (100) nach einem der Ansprüche 1 bis 5, wobei die zweite Schicht (112) eine Härte zwischen 1,80 kPa und 2,60 kPa aufweist.

7. Bettmatratze (100) nach einem der Ansprüche 1 bis 6, wobei die zweite Schicht (112) eine Dicke zwischen 4 cm und 6 cm aufweist.

## Claims

1. A bed mattress (100) comprising:
- a reception structure (110) that is configured to conform to the shape of at least one body of a user of the mattress, and
- a support structure (120), arranged below the reception structure (110), and which is configured to provide support for the user's body,
wherein, the reception structure (110) consists of:
- a first monolayer layer (111) which has a top surface and a bottom surface, the first monolayer layer (111) being constituted by a material which has a breathability such that, when the user uses the mattress, the first monolayer layer (111) transports all or part of the body heat produced by the user from the top surface to the bottom surface, so-called transported body heat, and
- a second layer (112) which is disposed adjacent to and beneath the first monolayer layer (111) and which is constituted by a viscoelastic foam of the thermoreactive type and without shape memory, so that, under the effect of the transported body heat present at the bottom surface of the first monolayer layer (111), the second layer (112) is configured to induce a damping effect by deformation between a damping configuration and a rebound configuration,
wherein,
the second layer (112) has a rebound resilience of between 15% and 60%, referred to as the resilience range, at a temperature of between 18°C and 37°C, such that in the damping configuration, at ambient temperature or at a temperature close to ambient temperature, the second layer (112) has no rebound resilience or has a low degree of rebound resilience within the resilience range, and
in the rebound configuration, at the temperature of the transported body heat or at a temperature close to the temperature of the transported body heat, the second layer (112) has a high rebound resilience within the resilience range.

2. The bed mattress (100) according to claim 1, wherein the first monolayer layer (111) comprises a viscoelastic foam which is configured to induce a damping effect by deformation.

3. The bed mattress (100) according to claim 1, wherein the first monolayer layer (111) comprises a structure formed of a fibre nonwoven and at least one binder with viscoelastic behaviour, the structure being configured to induce a damping effect by deformation of the first monolayer layer (111).

4. The bed mattress (100) according to claim 3, wherein the binder with viscoelastic behaviour comprises at least one polymer.

5. The bed mattress (100) according to any one of claims 1 to 4, wherein the first monolayer layer (111) has a thickness of between 2 cm and 4 cm.

6. The bed mattress (100) according to any one of claims 1 to 5, wherein the second layer (112) has a hardness of between 1.80 kPa and 2.60 kPa.

7. The bed mattress (100) according to any one of claims 1 to 6, wherein the second layer (112) has a thickness of between 4 cm and 6 cm.
